# EUROPÄISCHE PATENTSCHRIFT

(11) **EP 0 050 750 B1**
(45) Veröffentlichungstag und Bekanntmachung des Hinweises auf die Patenterteilung: **12.09.1984**
(21) Anmeldenummer: 81107843.5
(22) Anmeldetag: 02.10.1981
(51) Int. Cl.: G08B 13/18

(54) **Infrarot-Einbruchdetektor**
Infrared intrusion detector
Détecteur d'intrusion à infrarouge

(30) Priorität: 24.10.1980 CH 7926/80
(43) Veröffentlichungstag der Anmeldung: 05.05.1982
(73) Patentinhaber: CERBERUS AG, CH-8708 Männedorf (CH)
(72) Erfinder: Wägli, Peter, CH-8708 Uetikon (CH)
(74) Vertreter: Tiemann, Ulrich, Dr.-Ing.

## Beschreibung

Die Erfindung betrifft einen Infrarot-Einbruchdetektor mit optischen Bündelungsmitteln und einer Sensoranordnung, bei dem die aus mehreren getrennten Empfangsbereichen einfallende Infrarot- Strahlung aufgenommen und zur Alarmsignalgabe bei einer vorbestimmten Änderung der aufgenommenen Strahlung ausgewertet wird.

Bei solchen Einbruchdetektoren wird die von einer Person im überwachten Bereich ausgehende Infrarot-Strahlung ausgewertet. Wenn der überwachte Bereich in mehrere getrennte Empfangsbereiche mit dazwischenliegenden Dunkelfeldern aufgeteilt ist, so bewirkt jede Bewegung einer Person eine Modulation der vom Sensorelement empfangenen Infrarot- Strahlung, welche mittels einer bekannten Auswerteschaltung zur Anzeige eines Eindringlings und zur Alarmsignalgabe ausgewertet werden kann.

Zur Schaffung der erforderlichen getrennten Empfangsbereiche sind verschiedene optische Anordnungen bekannt. Eine besonders gute Empfindlichkeit lässt sich erreichen, wenn aus allen Empfangsbereichen eine möglichst grosse Strahlungsmenge aufgenommen und ausgewertet wird. Aus US 3 760 399, US 3 829 693 oder US 3 958 118 vorbekannte Einbruchdetektoren verwenden dazu einen für alle Empfangsbereiche gemeinsamen Reflektor, der die aus diesen Empfangsbereichen einfallende Strahlung auf mehrere nebeneinander angeordnete Sensorelemente bündelt. Da eine Vielzahl solcher Sensorelemente verwendet wird, ist jedoch eine komplizierte und störanfällige Auswerteschaltung erforderlich, an welche diese Vielzahl von Sensorelementen angeschlossen ist. Zudem ist die Zahl der möglichen Sensorelemente und damit die Anzahl und Auswahl der Empfangsbereiche stark eingeschränkt.

Aus anderen Vorpublikationen, beispielsweise US 3 703 718; US 4 058 726 und US 4 081 680 ist es zwar bekannt, diesen Nachteil dadurch zu vermeiden, dass eine Vielzahl von Reflektoren vorgesehen wird, welche jeweils Strahlung aus einem Empfangsbereich auf ein gemeinsames Sensorelement fokussieren. Hierbei muss jedoch der Nachteil in Kauf genommen werden, dass aus jedem Empfangsbereich nur eine geringe Strahlungsmenge aufgenommen wird und die Empfindlichkeit daher vermindert ist oder die Zahl der Empfangsbereiche beschränkt werden muss.

Aus der DE-OS 2 719 191 ist ein Infrarotstrahlungseinbruchdetektor bekannt, bei dem Reflektorflächen als Teil einer Kugeloberfläche ausgebildet sind, der gewählte Oberflächenteil bestimmt den erfassbaren Raumwinkel. Die IR-Strahlung wird über ein aus einer Vielzahl einzelner strahlungsleitender Elemente (z.B. innenversp. Hohlleiter) zusammengesetztes Strahlungsleiterbündel auf einen Strahlungsempfänger geleitet. Die Zusammenfassung des Strahlungsbündels auf einen sinnvollerweise kleinen Detektor ist jedoch technisch schwierig zu realisieren.

In der DE-OS 2 836 462 ist eine Raumüberwachungs-Empfangseinrichtung beschrieben, bei der die IR-Strahlung von einer Fokussierlinse durch ein Rohr auf einen in der Brennebene angeordneten Strahlungswandler fällt. Durch eine an der Innenseite des Rohres angeordnete Reflexschicht wird durch Mehrfachreflexion Strahlung aus weiteren, sektorförmigen Bereichen auf den Wandler geworfen. Die Empfindlichkeit der Überwachungseinrichtung ist für die Aussenbereiche wegen der gekrümmten Fokusfläche des Fokussiermittels jedoch stark reduziert.

Aufgabe der Erfindung ist es, die erwähnten Nachteile des Standes der Technik zu vermeiden und insbesondere einen Infrarot-Einbruchdetektor zu schaffen, der bei hoher Empfindlichkeit mit einem einzigen Sensorelement und einer einfachen optischen Anordnung bei kleinen Abmessungen Infrarot- Strahlung aus einer Vielzahl beliebig wählbarer Empfangsbereiche sicher und störungsunanfällig aufzunehmen vermag.

Erfindungsgemäss wird diese Aufgabe dadurch gelöst, dass die Sensoranordnung ein wenigstens angenähert in der Fokus-Fläche der Bündelungsmittel angeordnetes langgestrecktes Strahlungssammelelement aufweist, dessen Oberfläche nach innen reflektierend ausgebildet ist und welches an seiner Längsseite mehrere Strahlungseintrittsöffnungen und an einer der schmalen Stirnseiten ein InfrarotSensorelement aufweist.

Die Erfindung wird anhand der in den Figuren dargestellten Ausführungsbeispiele beschrieben.
Fig. 1 a zeigt die optische Anordnung für einen Einbruchdetektor mit Reflektor in Aufsicht.
Fig. 1 b zeigt diese Anordnung im Schnitt.
Fig. 2 zeigt eine zweite optische Anordnung mit Sammel-Linse.
Fig.3 zeigt einen Infrarot-Einbruchdetektor mit Fresnel-Linse.

Die Fig. 1 a und 1 b zeigen eine optische Anordnung für einen Infrarot-Einbruchdetektor in Aufsicht und im Querschnitt. Als Bündelungsmittel ist dabei ein Reflektor 1 vorgesehen, der beispielsweise als Kugelspiegel mit einem Mittelpunkt C ausgebildet sein kann. Die Fokus-Fläche F eines solchen Kugelspiegels ist bekanntlich eine dazu konzentrische Kugel mit halbem Radius. In dieser Fokus-Fläche F ist ein langgestrecktes Element 2 anngeordnet, welches zur Sammlung der auf die Fokus-Fläche F gebündelten Infrarot-Strahlung dient. Dieses Strahlungssammelelement 2 kann beispielsweise als luftzugängliches Rohr mit verspiegelter Innenfläche 3 ausgebildet sein, oder als IR-strahlungsdurchlässiger Transparentkörper, auf dessen Oberfläche eine reflektierende Schicht 3 aufgebracht ist. Der Querschnitt dieses Elements kann beispielsweise aus Gründen der einfacheren Herstellung oder Justierbarkeit kreisförmig ausgebildet sein. Die Achse dieses langgestreckten Elements 2 ist entsprechend der Fokus-Fläche F gekrümmt. Um das Strahlungssammelelement 2 auf einfache Weise im Einbruchdetektor montieren zu können, kann es zweckmässigerweise biegsam ausgebildet sein. Bei Verwendung einer entsprechend korrigierten Optik als Bündelungsmittel kann jedoch auch ein Rohr oder Transparentkörper mit gerader Achse Verwendung finden. An einer der schmalen Stirnseiten des Rohres ist ein Sensorelement 5 angebracht, die andere istverspiegelt oderträgt ein weiteres Sensorelement.

Um die vom Reflektor 1 auf die Oberfläche des Strahlungssammelelements 2 fokussierte Strahlung in das Element eintreten zu lassen, sind auf dessen Oberfläche Strahlungseintrittsöffnungen 4 vorgesehen. Diese können bei der Ausführung des Sammelelements 2 als luftgefülltes Rohr als Löcher in dessen Mantel ausgebildet sein, bei der Ausführung als Transparentkörper als Unterbrechungen im reflektierenden Belag 3. Die durch diese Strahlungseintrittsöffnungen 4 eingetretene Strahlung wird im Inneren des Strahlungssammelelements 2 an dessen Innenfläche 3 vielfach reflektiert und gelangt schliesslich auf das an einer Stirnseite angebrachte Sensorelement 5, das mit Anschlussleitungen 6 an eine Auswerteschaltung angeschlossen ist. Da die Fläche der Strahlungseintrittsöffnungen 4 nur einen sehr geringen Teil der gesamten Innenoberfläche des Strahlungssammelelements 2 ausmacht, so erreicht dabei praktisch die gesamte in das Innere des Sammelelements 2 eingetretene Strahlung das Sensorelement 5, ohne nennenswerte Verluste. Die genannten Strahlungseintrittsöffnungen 4 sind nun gerade an den Stellen angebracht, wo die aus bestimmten gewünschten Empfangsbereichen eintreffende Strahlung durch den Reflektor 1 fokussiert wird. Jeder Strahlungseintrittsöffnung 4 ist dabei ein bestimmter Strahlungsempfangsbereich zugeordnet, dessen Öffnungswinkel von den Abmessungen der Strahlungseintrittsöffnung 4, und der Güte der Abbildung abhängt. Die Strahlungseintrittsöffnungen 4 können je nach gewünschtem Muster von Empfangsbereichen entsprechend auf der Oberfläche des Strahlungssammelelements 2 vorgesehen sein.

Die Anordnung kann also auf einfache Weise an die gewünschten Verwendungsbedingungen angepasst werden. Dabei ist eine besonders einfache Optik völlig ausreichend, und es ist nur ein einziges Sensorelement erforderlich, welches an eine entsprechend einfache und störunanfällige Auswerteschaltung angeschlossen werden kann. Da zudem keine Segmentoptik erforderlich ist, sondern nur ein einziger Reflektor, so kann eine optimale Empfindlichkeit erreicht werden.

Die in dem beschriebenen Beispiel verwendeten, als Kugelspiegel ausgebildeten Bündelungsmittel können auch in anderer Weise ausgeführt sein. Beispielsweise kann ein Parabolspiegel verwendet werden, der zumindest in der Nähe der Achse eine bessere Abbildung liefert, oder es kann eine Refraktions-Optik Verwendung finden, die leicht so korrigiert werden kann, dass die Fokus-Fläche wenig gekrümmt, d.h. fast eben ist, so dass das Strahlungssammelelement 2 Zylinderform mit gerader Achse besitzen kann.

Fig. 2 zeigt ein Ausführungsbeispiel mit einer Sammel-Linse 10 als Bündelungsmittel. Das Strahlungssammelelement 2 ist analog wie beim vorhergehenden Beispiel ausgebildet und in der Fokus-Fläche F der Sammel-Linse 10 angeordnet. Jeder der Strahlungseintrittsöffnungen 4 entspricht eine getrennte Empfangsrichtung oder Empfangsbereich A" _{A2 .}.. As.

Fig. 3 zeigt einen Infrarot-Einbruchdetektor mit einem Gehäuse 9, dessen Frontseite von einem Bündelungsmittel 11 eingenommen wird, das als zentraler Abschnitt einer Fresnel-Stufenlinse ausgebildet ist. An der Rückseite 9", deren Abstand von der Frontseite 9' der Brennweite f der Fresnel-Linse 11 entspricht, ist wiederum ein rohrförmiges Strahlungssammelelement 2 mit verschiedenen, der Fresnel-Linse 11 zugekehrten Öffnungen 4 vorgesehen. An einer Stirnseite des Rohres ist wiederum ein Infrarotsensorelement 5 angeordnet, das mit einer integrierten Schaltung 7 verbunden ist, welche beispielsweise gemäss US 4 179 691 oder US 4 166 955 ausgebildet sein kann. Jeder Öffnung 4 entspricht wiederum ein Strahlungsempfangsbereich, und diese Auswerteschaltung 7 gibt über Signalleitungen 8 ein Signal ab, sobald sich die vom Sensorelement 5 aufgenommene Infrarot-Strahlung in einer für die Bewegung eines Eindringlings durchdie Strahlungsempfangsbereiche charakteristischen Weise ändert.

In einer vorteilhaften Weiterbildung der Erfindung können vor oder hinter Teilen der Sammellinse ein oder mehrere Prismen vorgesehen sein, durch die die einzelnen Empfangsstrahlen jeweils in mehrere Strahlen aufgespalten werden können. Dadurch kann die Anzahl der Strahlungsempfangsbereiche vervielfacht werden, falls eine gewisse Intensitätsschwächung der einzelnen Bereiche in Kauf genommen werden kann.

Bei dem in Fig. 3 dargestellten Infrarot-Einbruchdetektor kann beispielsweise vor der unteren Hälfte der Fresnel-Linse 11 ein Prisma 12 angeordnet sein. Dieses bewirkt, dass die auf die untere Hälfte auftreffende Strahlung um einen bestimmten Winkel abgelenkt wird, während die auf die obere Hälfte auftreffende Strahlung unbeeinflusst bleibt. Jeder Empfangsbereich wird daher in zwei getrennte Bereiche aufgespalten. Beispielsweise fokussiert die obere Linsen-Hälfte Strahlung aus Richtung A₃₁ auf die mittlere Öffnung 4, die untere Hälfte aus der dazu geneigten Richtung A₃₂. Bei einer Vielzahl von Öffnungen lässt sich so auf einzelne Weise ein Infrarot-Einbruchdetektor schaffen, dessen Empfangsbereiche die Form zweier nacheinander zu passierender Strahlungsvorhänge haben.

Das Prismen-Element kann auch mit der Sammel- linse vereint und in diese integriert sein, indem sie als Mehr-Zonen-Linse mit Zonen unterschiedlicher optischer Achse ausgeführt ist. In Fig. 3 kann beispielsweise eine Hälfte der Fresnel-Linse 11 auf ihrer Vorder- oder Rückseite die Form eines Keiles 13 aufweisen, der das Prisma 12 ersetzt und die gleiche optische Wirkung zeigt. Ein solches optisches Element ist besonders einfach herstellbar und erfordert keine spezielle Justierung.

Der dargestellte Infrarot-Einbruchdetektor besitzt trotz seiner flachen unauffälligen Form und seiner kleinen Abmessungen eine optimale Empfindlichkeit und weist zudem eine besonders einfache und störunanfällige Konstruktion auf. Er eignet sich besonders für Verwendungen wo ein Infrarot-Schutzvorhang mit eng nebeneinander in einer Ebene liegenden Empfangsbereichen erwünscht ist. Um den Detektor optimal zum Nachweis von Personen auszubilden, ist es dabei zweckmässig, die Fresnel-Linse aus einem Material auszubilden, das vorzugsweise im Spektralbereich der Körperstrahlung im fernen Infrarot durchlässig ist und als Sensorelement ebenfalls ein vorzugsweise im Infrarot empfindliches Element zu verwenden, beispielsweise ein pyroelektrisches Element, vom Lithium-, Tantalat-, Polyvinyldifluorid-oder Blei-Zirkonat-Titanat-Typ.

Der Einbruchdetektor nach Fig. 3 lässt sich noch dadurch weiterbilden, dass das strahlungssammelnde Rohr 2 gleichmässig um seine gerade ausgebildete Achse rotierend angeordnet ist. Die Öffnungen liegen dann nicht fest auf einer achsparallelen Geraden, sondern sind bei verschiedenen Drehwinkeln auf der Rohroberfläche vorgesehen, beispielsweise auf einer Schraubenlinie. Bei der Rotation des Rohres 2 geraten die einzelnen Öffnungenn 14 dann nacheinander in die Fokus-Fläche, d.h. sie erhalten zu verschiedenen Zeiten Strahlung aus dem zugeordneten Empfangsbereich. Dieser ermöglicht es, die verschiedenen Empfangsbereiche zeitlich gestaffelt abzutasten.

## Patentansprüche

1. Infrarot-Einbruchdetektor mit optischen Bündelungsmitteln und einer Sensoranordnung, bei dem die aus mehreren getrennten Empfangsbereichen einfallende Infrarotstrahlung aufgenommen und zur Alarmsignalgabe bei einer vorbestimmten Änderung der aufgenommenen Strahlung ausgewertet wird, dadurch gekennzeichnet, dass die Sensoranordnung ein wenigstens angenähert in der Fokus-Fläche (F) der Bündelungsmittel (1,10,11) angeordnetes langgestrecktes Strahlungssammelelement (2) aufweist, dessen Oberfläche (3) nach innen reflektierend ausgebildet ist und welches an seiner Längsseite mehrere Strahlungseintrittsöffnungen (4) und an einer der schmalen Stirnseiten ein Infrarot-Sensorelement (5) aufweist.

2. Einbruchdetektor nach Anspruch 1, dadurch gekennzeichnet, dass das Strahlungssammelelement (2) einen kreisförmigen Querschnitt aufweist.

3. Einbruchdetektor nach Anspruch 1 oder 2, dadurch gekennzeichnet, dass das Strahlungssammelelement (2) als innen verspiegeltes luftgefülltes Rohr ausgebildet ist, dessen Mantel Strahlungseintrittsöffnungen (4) aufweist.

4. Einbruchdetektor nach Anspruch 1 oder 2, dadurch gekennzeichnet, dass das Strahlungssammelelement (2) als Transparentkörper (2) ausgebildet ist, auf dessen Oberfläche (3) ein reflektierender Belag aufgebracht ist, der an mehreren Stellen (4) unterbrochen ist.

5. Einbruchdetektor nach einem der Ansprüche 1 bis 4, dadurch gekennzeichnet, dass das Bündelungsmittel als Reflektor (1) ausgebildet ist.

6. Einbruchdetektor nach Anspruch 5, dadurch gekennzeichnet, dass der Reflektor (1) als Kugelspiegel ausgebildet ist und dass das Strahlungssammelelement (2) am Ort einer zum Kugelspiegel (1) konzentrischen Kugel (F) mit halbem Radius angeordnet ist.

7. Einbruchdetektor nach einem der Ansprüche 1 bis 4, dadurch gekennzeichnet, dass das Bündelungsmittel als Sammellinse (10) ausgebildet ist.

8. Einbruchdetektor nach Anspruch 7, dadurch gekennzeichnet, dass die Sammellinse als Fresnel-Linse (11) ausgebildet ist.

9. Einbruchdetektor nach Anspruch 8, dadurch gekennzeichnet, dass die Fresnel-Linse (11) aus im fernen Infrarot durchlässigem Material besteht.

10. Einbruchdetektor nach einem der Ansprüche 7 bis 9, dadurch gekennzeichnet, dass vor oder hinter Teilen der Sammellinse (10, 11) wenigstens ein Prismen-Element (12,13) zur Aufspaltung und Vervielfachung der Empfangsbereiche (Aᵢ, A₂ ... A₅) angeordnet ist.

11. Einbruchdetektor nach Anspruch 10, dadurch gekennzeichnet, dass das Prismen-Element (13) mit der Sammellinse (11) zu einer Mehrzonenlinse vereinigt ist, die mehrere Zonen mit verschiedener optischer Achse aufweist.

12. Einbruchdetektor nach Anspruch 2, dadurch gekennzeichnet, dass das Strahlungssammelelement (2) gleichmässig um seine gerade ausgebildete Achse rotierend angeordnet ist und die Strahlungseintrittsöffnungen (4) bei verschiedenen Drehwinkein auf der Oberfläche so vorgesehen sind, dass sie bei der Rotation periodisch zu verschiedenen Zeiten in die Fokus-Fläche (F) gebracht werden.

## Claims

1. An infrared intrusion detector comprising optical focusing means; a sensor arrangement for taking- up the infrared radiation received from a number of separate receiving regions in order to enable evaluation of the received radiation upon there occuring a predetermined change thereof for purposes of giving an alarm signal, characterized in that said sensor arrangement comprising a substantially lengthwise extending radiation collecting element (2) arranged at least approximately at the focusing surface (F) of the focusing means (1,10,11), said lengthwise extending radiation collecting element (2) having surface means (3) structured so as to be inwardly reflective; said lengthwise extending radiation collecting element (2) having a lengthwise extending side and a small face end; said lengthwise extending side containing a plurality of radiation inlet openings (4) and an infrared sensor element (5) provided for said small face end of said radiation collecting element (2).

2. The infrared intrusion detector as defined in claim 1, characterized in that said radiation collecting element (2) possesses a substantially circular- shaped cross-sectional configuration.

3. The infrared intrusion detector as defined in claim 1 or 2, characterized in that said radiation collecting element (2) is constructed as an air-filled tube which is internally coated; and said tube having an outer surface containing said radiation inlet openings (4).

4. The infrared intrusion detector as defined in claim 1 or 2, characterized in that said radiation collecting element (2) is structured as a transparent body (2) having a surface (3); a reflective coating provided for said surface (3); and said reflective coating being interrupted at a number of locations (4) so as to define said radiation inlet openings (4).

5. The infrared intrusion detector as defined in any of claims 1 to 4, characterized in that said focusing means is structured as a reflector (1).

6. The infrared intrusion detector as defined in claim 5, characterized in that said reflector (1) is structured as a spherical mirror; and that said radiation collecting element (2) being arranged at the site of a sphere arranged substantially concentrically with respect to said spherical mirror (1) and having a radius which is approximately one-half the size of the radius of said spherical mirror (1).

7. The infrared intrusion detector as defined in any of claims 1 to 4, characterized in that said focusing means is structured as a collecting lens (10).

8. The infrared intrusion detector as defined in claim 7, characterized in that said collecting lens is a Fresnel lens (11). ).

9. The infrared intrusion detector as defined in claim 8, characterized in that said Fresnel lens (11) is formed of a material which is previous to infrared radiation in the far range.

10. The infrared intrusion detector as defined in any of claims 7 to 9, characterized in that a prism element (12,13) is arranged adjacent the collecting lens (10, 11) in order to split and multiply the receiving regions (Ai, ₂, ... A₅).

11. The infrared intrusion detector as defined in- claim 10, characterized in that said prism element (13) is arranged forwardly of said collecting lens.

12. The infrared intrusion detector as defined in claim 2, characterized in that said radiation collecting element (2) has a linear axis; said radiation collecting element (2) is arranged to be rotatable essentially uniformly about said linear axis; and said radiation inlet openings (4) are provided at the surface of said radiation collecting element (2) in a manner such that at different angles of rotation of said rotatable radiation collecting element said openings, during rotation of said radiation collecting element, are brought into the focusing surface (F) at different points in time.

## Revendications

1. Détecteur d'effraction aux infrarouges, avec des moyens optiques de focalisation et un dispositif capteur, dans lequel est reçu le rayonnement infrarouge provenant de plusieurs zones de réception séparées, et est évalué pour l'émission d'une alarme pour une modification prédéterminée du rayonnement reçu, caractérisé par le fait que le dispositif capteur comporte un élément collecteur de rayonnement (2) allongé et disposé au moins approximativement danns le plan focal (F) des moyens de focalisation (1, 10, 11), élément collecteur dont la surface (3) est réalisée de manière à être réfléchissante vers l'intérieur et qui comporte sur son côté longitudinal plusieurs ouvertures d'entrée (4) et sur t'un des côtés frontaux étroits un élément capteur (5) des infrarouges.

2. Détecteur d'effraction selon la revendication 1, caractérisé par le fait que l'élément collecteur du rayonnement (2) présente une section transversale circulaire.

3. Détecteur d'effraction selon la revendication 1 ou 2, caractérisé par le fait que l'élément collecteur du rayonnement (2) est réalisé sous la forme d'un tube rendu intérieurement réfléchissant et rempli avec de l'air, l'enveloppe de ce tube comportant des ouvertures d'entrée (4) pour le rayonnement.

4. Détecteur d'effraction selon la revendication 1 ou 2, caractérisé par le fait que l'élément collecteur du rayonnement (2) est réalisé sous la forme d'un corps transparent (2) sur la surface (3) duquel est déposé un revêtement réfléchissant qui est interrompu en plusieurs emplacements (4).

5. Détecteur d'effraction selon l'une des revendications 1 à 4, caractérisé par le fait que l'élément de focalisation est réalisé sous la forme d'un réflecteur (1).

6. Détecteur d'effraction selon la revendication 1, caractérisé par le fait que le réflecteur est réalisé sous la forme d'un miroir sphérique et que l'élément collecteur du rayonnement (2) est disposé à l'emplacement d'une sphère(F) de demi-rayon, concentrique au miroir sphérique (1).

7. Détecteur d'effraction selon l'une des revendications 1 à 4, caractérisé par le fait que le moyen de focalisation est réalisé sous la forme d'une lentille convergente (10).

8. Détecteur d'effraction selon la revendication 7, caractérisé par le fait que la lentille convergente est réalisée sous la forme d'une lentille de Fresnel (11).

9. Détecteur d'effraction selon la revendication 8, caractérisé par le fait que la lentille de Fresnel (11) est constituée par un matériau transparent dans l'infrarouge éloigné.

10. Détecteur d'effraction selon l'une des revendications 7 à 9, caractérisé par le fait qu'en avant ou à l'arrière de la lentille convergente (10, 11 ) est disposé au moins un élément prismatique (12,13) pour subdiviser ou pour multiplier les zones de réception ₍A,, _{A2} ... A5).

11. Détecteur d'effraction selon la revendication 10, caractérisé par le fait que l'élément prismatique (13) est relié à la lentille convergente (11) pour former une ligne à zones multiples qui possède plusieurs zones à axes optiques différents.

12. Détecteur d'effraction selon la revendication 2, caractérisé par le fait que l'élément collecteur du rayonnement (2) est disposé de façon à tourner uniformément autour de son axe réalisé suivant une droite et que les ouvertures d'entrée (4) du rayonnement sont prévues, pour des angles de rotation différents, sur la surface de manière à ce qu'elles soient amenées, lors de la rotation, périodiquement et à des instants différents dans la surface focale (F).
